# EUROPÄISCHE PATENTSCHRIFT

(11) **EP 1 508 767 B1**
(45) Veröffentlichungstag und Bekanntmachung des Hinweises auf die Patenterteilung: **30.08.2006**
(21) Anmeldenummer: 04016529.2
(22) Anmeldetag: 14.07.2004
(51) Int. Cl.: F42B 8/12

(54) **Geschosskopf für eine Übungspatrone**
Projectile head for training ammunition
Tête de projectile pour cartouche d'entrainement

(30) Priorität: 20.08.2003 DE 10338185
(43) Veröffentlichungstag der Anmeldung: 23.02.2005
(73) Patentinhaber: Rheinmetall Waffe Munition GmbH, 84544 Aschau am Inn (DE)
(72) Erfinder: Naderhoff, Uwe, 29320 Hermannsburg (DE); Berg, Martin, 29221 Celle (DE); Kolodzey, Jürgen, 29328 Fassberg (DE)
(74) Vertreter: Dietrich, Barbara

(56) Entgegenhaltungen:
- DE-A- 4 202 780
- DE-A- 19 806 958
- US-A- 4 211 168
- US-A- 4 498 396

## Beschreibung

Die Erfindung betrifft einen Geschoßkopf für eine Übungspatrone mit den im Oberbegriff des Anspruchs 1 angegebenen Merkmalen.

Aus der DE 42 02 780 A1 ist es bereits bekannt, großkalibrige Mehrzweck-Patronen (MZ-Patrone), wie sie beispielsweise aus 120 mm Panzerkanonen verschossen werden, modular aufzubauen. Ein derartiger modularer Aufbau hat unter anderem den Vorteil, daß noch vor Ort (d.h. unmittelbar vor Verwendung der Patrone) entschieden werden kann, ob ein Übungsgeschoß oder ein kalibergleiches Gefechtsgeschoß verschossen werden soll.

Aus diesem Grunde wird für die Übungs- und Gefechtspatrone das gleiche Antriebsteil verwendet, welches außerdem ein mit beiden Geschoßkopfarten verbindbares Geschoß-Heckteil umfaßt. Zur Verbindung des Antriebsteiles und des jeweiligen Geschoßkopfes ragt geschoßkopfseitig aus dem Antriebsteil eine zapfenförmige Verlängerung des Geschoß-Heckteiles heraus, die in eine entsprechende Aufnahme des Geschoßkopfes eingeschraubt wird. Vor dem Zusammenschrauben des Antriebsteiles und des Gefechtskopfes muß in der Regel allerdings noch ein Gefechtskopfzünder in eine geschoßkopfseitige offene Ausnehmung der zapfenförmigen Verlängerung des Geschoß-Heckteiles eingebracht werden.

Es hat sich nun gezeigt, daß beispielsweise bei einer Umlaborierung einer Gefechtspatrone in eine Übungspatrone vor Ort die Entnahme des Gefechtskopfzünders leicht vergessen werden kann, so daß die dann verschossene Übungspatrone noch den Gefechtskopfzünder enthält, was zu einer unerwünschten Gefährdung der das Übungsgeschoß später nutzenden Personen und ihrer Umgebung führen kann.

Der Erfindung liegt die Aufgabe zugrunde, einen Geschoßkopf für eine Übungspatrone der eingangs erwähnten Art anzugeben, der nur dann mit einem Antriebsteil zur Bildung der Übungspatrone verbindbar ist, wenn sichergestellt ist, daß sich in dem Antriebsteil kein Gefechtskopfzünder befindet.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, den Geschoßkopf der Übungspatrone auf seiner dem Antriebsteil zugewandten Seite mit einem sich in das Innere der Aufnahme erstreckenden Anschlag zu versehen, derart, daß bei vorhandenem Gefechtskopfzünder dieser beim Verbinden von Antriebsteil und Geschoßkopf gegen den Anschlag stößt und verhindert, daß die Verlängerung des Geschoß-Heckteiles ihre Endlage in der Aufnahme des Geschoßkopfes erreicht.

Besonders einfach ist der Anschlag montierbar, wenn er stiftförmig ausgebildet ist und sich senkrecht zur Längsachse des Geschoßkopfes durch die Aufnahme hindurch erstreckt.

Sofern zwischen Geschoßkopf und Antriebsteil eine Schraubverbindung vorgesehen ist, hat es sich als besonders vorteilhaft erwiesen, wenn bei Vorhandensein eines Gefechtskopfzünders dieser so frühzeitig gegen den Anschlag stößt, daß die Gewindegänge der Bauteile sich nicht berühren können und ein Verschrauben von Antriebsteil und Geschoßkopf daher nicht möglich ist.

Sofern der Geschoßkopf heckseitig ein Führungsband trägt, hat es sich als zweckmäßig erwiesen, wenn sich der stiftförmige Anschlag unterhalb des Führungsbandes in oder durch die Aufnahme hindurch erstreckt und von mindestens einer sich bis zu dem Führungsband erstreckenden Bohrung in der Geschoßkopfwand seitlich geführt wird. Eine derartige Anordnung hat den Vorteil, daß bereits bei der Fertigung des Übungsgeschosses sichergestellt wird, daß auch tatsächlich ein Anschlag vorhanden ist. Denn anderenfalls würde beim Spritzgießen des Führungsbandes entsprechender Kunststoff durch die Bohrung der Geschoßkopfwand in die Aufnahme gelangen und sich kein Führungsband ausbilden. Außerdem wird der Anschlag durch das Führungsband festgesetzt.

Um eine schnelle Montage des stiftförmigen Ansatzes in dem Geschoßkopf sicherzustellen, hat es sich ferner als vorteilhaft erwiesen, den Stift mit einem Kopfteil zu versehen, welches innerhalb einer direkt an das Führungsband anschließenden erweiterten Bohrung angeordnet ist, wobei die Länge des Stiftes derart gewählt wird, daß sein dem Kopfteil gegenüberliegendes Ende in eine Sacklochbohrung der Geschoßkopfwand eingreift.

Durch die Erfindung wird also die Betriebssicherheit der Übungspatrone gegen falsche Handhabung in erheblichem Maße gegenüber bekannten vergleichbaren Übungspatronen erhöht und zugleich eine Vorab-Kontrollfunktion der späteren Betriebssicherheit schon während der Herstellung erreicht.

Weitere Einzelheiten und Vorteile der Erfindung ergeben sich aus den folgenden anhand von Figuren erläuterten Ausführungsbeispielen. Es zeigen:
Fig.1 Längsschnitte eines erfindungsgemäßen Geschoßkopfes und eines Antriebsteiles mit geschoßkopfseitig angeordnetem Gefechtskopfzünder;
Fig.2 eine Fig.1 entsprechende Ansicht beim Versuch, den Geschoßkopf und das Antriebsteil miteinander zu verbinden, und
Fig.3 eine aus Antriebsteil und erfindungsgemäßen Geschoßkopf bestehende Übungspatrone.

In Fig.1 sind mit 1 ein Geschoßkopf für eine Übungspatrone 2 (Fig.3) und mit 3 ein Antriebsteil mit einem integrierten, an sich bekannten Geschoß-Heckteil 4 des entsprechenden Übungsgeschosses 5 bezeichnet. Das aus einem Schaftteil 6 mit daran angeordneten Klappflügeln 7 bestehende Geschoß-Heckteil 4 des Übungsgeschosses 5 weist geschoßkopfseitig eine mit einem Außengewinde versehene zapfenförmige Verlängerung 8 auf. In der zapfenförmigen Verlängerung 8 befindet sich eine vorderseitig offene Ausnehmung 9, in der ein Gefechtskopfzünder 10 angeordnet ist.

Der als Hohlkörper ausgebildete Geschoßkopf 1 weist heckseitig eine mit einem Gewinde versehene Aufnahme 11 für die zapfenförmige Verlängerung 8 des Antriebsteiles 3 auf und ist außenseitig mit einem Führungsband 12 versehen.

Erfindungsgemäß umfaßt der Geschoßkopf 1 auf seiner dem Antriebsteil 3 zugewandten Seite einen sich senkrecht zur Längsachse 21 des Geschoßkopfes 1 vollständig durch die Aufnahme 11 erstreckenden stiftförmigen Anschlag 13. Dieser Anschlag 13 weist von der rückseitigen Stirnfläche 14 des Geschoßkopfes 1 einen Abstand 15 auf, welcher derart gewählt ist, daß der Anschlag 13 beim Verbinden von Antriebsteil 3 und Geschoßkopf 1 (Fig.2) gegen die vordere Stirnfläche 16 des Gefechtskopfzünders 10 stößt, bevor die Gewindegänge der Bauteile sich berühren können, so daß ein Verschrauben von Antriebsteil 3 und Geschoßkopf 1 nicht möglich ist.

Wie den Fig.1-3 entnehmbar ist, befindet sich der stiftförmige Anschlag 13 im Bereich unterhalb des Führungsbandes 12 des Geschoßkopfes 1 und stützt sich auf seiner einen Seite über ein Kopfteil 17 in einer unmittelbar unterhalb des Führungsbandes 12 angeordneten erweiterten Bohrung 18 in der Geschoßkopfwand 19 ab. Auf seiner dem Kopfteil 17 gegenüberliegenden Seite erstreckt sich der Anschlag 13 bis in eine Sacklochbohrung 20 der Geschoßkopfwand 19.

Die Erfindung ist selbstverständlich nicht auf das vorstehend beschriebene Ausführungsbeispiel beschränkt. So muß der Anschlag nicht zwingend stiftförmig ausgebildet sein, sondern kann z.B. auch eine laschenförmige Gestalt aufweisen.

### Bezugszeichenliste

- 1: Geschoßkopf
- 2: Übungspatrone
- 3: Antriebsteil
- 4: Geschoß-Heckteil
- 5: Übungsgeschoß
- 6: Schaftteil
- 7: Klappflügel
- 8: Verlängerung
- 9: Ausnehmung
- 10: Gefechtskopfzünder
- 11: Aufnahme
- 12: Führungsband
- 13: Anschlag
- 14: Stirnfläche (Geschoßkopf)
- 15: Abstand
- 16: Stirnfläche (Gefechtskopfzünder)
- 17: Kopfteil
- 18: Bohrung
- 19: Geschoßkopfwand
- 20: Sacklochbohrung
- 21: Längsachse

## Patentansprüche

1. Geschoßkopf für eine Übungspatrone (2), welche ein sowohl für Übungspatronen als auch Gefechtspatronen gleichen Kalibers verwendbares Antriebsteil (3) mit integriertem Geschoß-Heckteil (4) umfaßt, wobei der Geschoßkopf (1) der Übungs- oder der Gefechtspatrone mit einer zapfenförmigen, in eine Aufnahme (11) des Geschoßkopfes (1) einführbaren Verlängerung (8) des Geschoß-Heckteiles (4) verbindbar ist, und wobei die Verlängerung (8) eine vorderseitig offene Ausnehmung (9) für einen Gefechtskopfzünder (10) enthält, **dadurch gekennzeichnet, daß** der Geschoßkopf (1) der Übungspatrone (2) auf seiner dem Antriebsteil (3) zugewandten Seite einen sich in das Innere der Aufnahme (11) erstreckenden Anschlag (13) umfaßt, derart, daß bei vorhandenem Gefechtskopfzünder (10) dieser beim Verbinden von Antriebsteil (3) und Geschoßkopf (1) gegen den Anschlag (13) stößt und verhindert, daß die Verlängerung (8) ihre Endlage in der Aufnahme (11) des Geschoßkopfes (1) erreicht.

2. Geschoßkopf nach Anspruch 1, **dadurch gekennzeichnet, daß** der Geschoßkopf (1) mit dem Antriebsteil (3) über eine Schraubverbindung verbindbar ist, und daß der Anschlag (13) derart in dem Geschoßkopf (1) angeordnet ist, daß beim Vorhandensein eines Gefechtskopfzünders (10) dieser beim Verbinden von Antriebsteil (3) und Geschoßkopf (1) so frühzeitig gegen den Anschlag (13) stößt, daß die Gewindegänge von Antriebsteil (3) und Geschoßkopf (1) sich nicht berühren können und ein Verschrauben von Antriebsteil (3) und Geschoßkopf (1) daher nicht möglich ist.

3. Geschoßkopf nach Anspruch 1 oder 2, **dadurch gekennzeichnet, daß** der Anschlag (13) stiftförmig ausgebildet ist und sich senkrecht zur Längsachse (21) des Geschoßkopfes (1) durch die Aufnahme (11) hindurch erstreckt.

4. Geschoßkopf nach Anspruch 3, **dadurch gekennzeichnet, daß** der stiftförmige Anschlag (13) bei einem Geschoßkopf (1) mit Führungsband (12) sich unterhalb des Führungsbandes (12) in oder durch die Aufnahme (11) hindurch erstreckt und von mindestens einer sich bis zu dem Führungsband (12) erstreckenden Bohrung (18) seitlich geführt wird.

5. Geschoßkopf nach Anspruch 4, **dadurch gekennzeichnet, daß** der stiftförmige Anschlag (13) ein Kopfteil (17) aufweist, welches innerhalb einer direkt an das Führungsband (12) anschließenden erweiterten Bohrung (18) angeordnet ist.

6. Geschoßkopf nach Anspruch 5, **dadurch gekennzeichnet, daß** der stiftförmige Anschlag (13) auf seiner dem Kopfteil (17) gegenüberliegenden Seite in eine Sacklochbohrung (20) der Geschoßkopfwand (19) eingreift.

## Claims

1. Projectile nose for a blank cartridge (2) which has a drive part (3), which can be used both for blank cartridges and for live cartridges of the same calibre and has an integrated projectile tail part (4), in which the projectile nose (1) of the blank cartridge or live cartridge can be connected to an extension (8) of the projectile tail part (4), which is in the form of a pin and can be inserted into a holder (11) in the projectile nose (1), and in which the extension (8) includes a recess (9), which is open at the front end, for a warhead fuze (10), **characterized in that** the projectile nose (1) of the blank cartridge (2) has on its side facing the drive part (3) a stop (13) which extends into the interior of the holder (11), such that, when the warhead fuze (10) is fitted, this abuts against the stop (13) on connection of the drive part (3) and projectile nose (1) and prevents the extension (8) from reaching its final position in the holder (11) in the projectile nose (1).

2. Projectile nose according to Claim 1, **characterized in that** the projectile nose (1) can be connected to the drive part (3) via a screw connection, and **in that** the stop (13) is arranged in the projectile nose (1) such that, when a warhead fuze (10) is present, this abuts against the stop (13) at such an early stage during the connection of the drive part (3) and the projectile nose (1) that the thread pitches of the drive part (3) and projectile nose (1) cannot touch each other, so that it is therefore impossible to screw the drive part (3) and the projectile nose (1) together.

3. Projectile nose according to Claim 1 or 2, **characterized in that** the stop (13) is in the form of a pin and extends through the holder (11) at right angles to the longitudinal axis (21) of the projectile nose (1).

4. Projectile nose according to Claim 3, **characterized in that** the stop (13), which is in the form of a pin, extends into or through the holder (11) underneath the guide band (12) in the case of a projectile nose (1) with a guide band (12), and is guided at the side by at least one hole (18) which extends as far as the guide band (12).

5. Projectile nose according to Claim 4, **characterized in that** the stop (13) which is in the form of a pin has a head part (17) which is arranged within a widened hole (18) which is directly adjacent to the guide band (12).

6. Projectile nose according to Claim 5, **characterized in that** the stop (13) which is in the form of a pin engages on its side opposite the head part (17) in a blind hole (20) in the projectile nose wall (19).

## Revendications

1. Tête de projectile pour une cartouche d'exercice (2) qui comporte une partie propulsive (3) utilisable non seulement pour des cartouches d'exercice mais aussi pour des cartouches de combat de même calibre et comprenant une partie arrière de projectile intégrée (4), la tête de projectile (1) de la cartouche d'exercice ou de combat pouvant être raccordée à une extension (8) de la partie arrière de projectile (4) insérable dans un logement (11) de la tête de projectile (1) et l'extension (8) contenant un évidement (9) ouvert du côté frontal pour un détonateur de tête de combat (10), **caractérisée en ce que** la tête de projectile (1) de la cartouche d'exercice (2) comporte de son côté tourné vers la partie propulsive (3) une butée (13) s'étendant à l'intérieur du logement (11) de façon à ce que le détonateur de tête (10), lorsqu'il est présent, heurte la butée (13) lorsque la partie propulsive (3) et la tête de projectile (1) sont raccordées et empêche que l'extension (8) atteigne sa position finale dans le logement (11) de la tête de projectile (1).

2. Tête de projectile selon la revendication 1, **caractérisée en ce que** la tête de projectile (1) peut être raccordée à la partie propulsive (3) par l'intermédiaire d'un raccordement vissé et **en ce que** la butée (13) est disposée de telle façon dans la tête de projectile (1) que le détonateur de tête (10), lorsqu'il est présent, heurte la butée (13), lorsque la partie propulsive (3) et la tête de projectile (1) sont raccordées, tellement tôt que les filets de la partie propulsive (3) et de la tête de projectile (1) ne peuvent pas se toucher et qu'un vissage de la partie propulsive (3) et de la tête de projectile (1) n'est donc pas possible.

3. Tête de projectile selon la revendication 1 ou 2, **caractérisée en ce que** la butée (13) est conformée en goujon et s'étend perpendiculairement à l'axe longitudinal (21) de la tête de projectile (1) à travers le logement (11).

4. Tête de projectile selon la revendication 3, **caractérisée en ce que** la butée en forme de goujon (13) dans le cas d'une tête de projectile (1) avec bande de guidage (12) s'étend au-dessous de la bande de guidage (12) dans ou à travers le logement (11) et est guidée latéralement par au moins un alésage (18) s'étendant jusqu'à la bande de guidage (12).

5. Tête de projectile selon la revendication 4, **caractérisée en ce que** la butée en forme de goujon (13) présente une partie tête (17) qui est disposée à l'intérieur d'un alésage (18) élargi directement contigu à la bande de guidage (12).

6. Tête de projectile selon la revendication 5, **caractérisée en ce que** la butée en forme de goujon (13) s'engage de son côté opposé à la partie tête (17) dans un alésage à trou borgne (20) de la paroi de tête de projectile (19).
